# EUROPÄISCHE PATENTSCHRIFT

(11) **EP 0 277 155 B1**
(45) Veröffentlichungstag und Bekanntmachung des Hinweises auf die Patenterteilung: **02.05.1990**
(21) Anmeldenummer: 87904800.7
(22) Anmeldetag: 04.08.1987
(51) Int. Cl.: B65H 33/12, B65H 5/24, B65H 29/66

(54) **VORRICHTUNG ZUM TRENNEN VON IN EINEM SCHUPPENSTROM BEWEGTEN PRODUKTEN**
DEVICE FOR SEPARATING ITEMS FLOWING IN AN OVERLAPPING ARRANGEMENT
DISPOSITIF POUR SEPARER DES PRODUITS IMBRIQUES DEFILANT DANS UN FLUX

(30) Priorität: 05.08.1986 AT 2114/86
(43) Veröffentlichungstag der Anmeldung: 10.08.1988
(73) Patentinhaber: Dr. Liebe-Herzing Graphische Maschinen KG, A-1050 Wien (AT)
(72) Erfinder: LIEBE-HERZING, Fritz, A-1050 Wien (AT)
(74) Vertreter: Holzer, Walter, Dipl.-Ing.
(86) Internationale Anmeldenummer: AT8700044
(87) Internationale Veröffentlichungsnummer: WO8800922

(56) Entgegenhaltungen:
- EP-A- 0 107 645
- CH-A- 422 644
- DE-C- 364 593
- US-A- 4 214 743

## Beschreibung

Die Erfindung betrifft eine Vorrichtung zum Trennen von in einem Schuppenstrom bewegten im wesentlichen blattförmigen Produkten, mit einem den Schuppenstrom transportierenden Bandförderer, an dessen Ende ein in der gleichen Förderrichtung laufender weiterer Bandförderer anschließt, dessen Förderfläche unterhalb der Förderfläche des ersten Bandförderers liegt, und einem die abzutrennenden Produkte abtastenden Zählfühler, der im Bereich der von den beiden Bandförderern gebildeten Stufe angeordnet ist, wobei dem unteren Bandförderer eine in dessen Förderrichtung bewegbare Mitnehmereinrichtung zugeordnet ist, die aus einer Wartestellung im Bereich der von den beiden Bandförderern gebildeten Stufe mittels des Zählfühlers in Abhängigkeit von einer vorgegebenen Zahl abzutrennender Produkte im Sinne eines Vorlaufes der Mitnehmereinrichtung gegenüber dem unteren Bandförderer in Gang setzbar und mit der Hinterkante des zuletzt gezählten Produktes in Eingriff versetzbar ist.

Bei einer aus der EP-A1 0 107 645 bekannten Vorrichtung dieser Art, welche den vorteil hat, daß das Zählen der Produkte und das Trennen des Produktstromes an ein und derselben Stelle der Fördereinrichtung erfolgt, ergibt sich in der Praxis insbesondere bei dünnen gefalzten Druckprodukten das Problem, daß die Druckprodukte aneinander haften bleiben und sich der Schuppenstrom im Bereich der Stufe nur unvollständig oder gar nicht öffnet, wodurch ein sicheres und genaues Trennen der Produkte mittels der Mitnehmereinrichtung nicht immer gewährleistet ist. Es könnte zwar im Bereich der von den Bandförderern gebildeten Stufe eine Luftdüse vorgesehen sein, die zwischen die Hinterabschnitte der herabfallenden Produkte bläst, doch erweist sich auch diese Maßnahme in der Praxis nicht als befriedigend.

Die vorliegende Erfindung zielt nun darauf ab, diesen Nachteil zu vermeiden und eine Vorrichtung der einleitend angegebenen Art so weiterzubilden, daß in jedem Fall ein einwandfreies Öffnen des Schuppenstromes im Bereich der Stufe zwischen den beiden Bandförderern gewährleistet ist. Die erfindungsgemäße Vorrichtung zeichnet sich dadurch aus, daß der Umlenkrolle des oberen Bandförderers eine Andrückeinrichtung für die über die Umlenkrolle laufenden Produkte zugeordnet ist, die ein über zwei Umlenkrollen geführtes, an den Produkten angreifendes, endloses, vorzugsweise senkrecht zu seiner Laufrichtung elastisch verformbares Andrückband aufweist, und daß die vordere Umlenkrolle des Andrückbandes mit Horizontalabstand vor der Umlenkrolle des Bandförderers, im wesentlichen auf gleicher Höhe wie diese Umlenkrolle liegt und gegen den Bereich der von den beiden Bandförderern gebildeten Stufe hin verstellbar und/oder federnd vorgespannt ist.

Hiedurch wird im Schuppenstrom im Bereich der Zählstufe durch Druck von oben ein ausgeprägter Knick verursacht, der ein sicheres Aufspringen des Schuppenstromes gewährleistet.

Die Erfindung wird nachfolgend an einem Ausführungsbeispiel unter Bezugnahme auf die Zeichnung näher erläutert, in der schematisch eine Seitenansicht der Vorrichtung gemäß der Erfindung dargestellt ist.

Auf einem Bandförderer 1, der beispielsweise einem nicht gezeigten Falzapparat einer RollenRotationsdruckmaschine oder einer Rotationsschneidemaschine nachgeschaltet ist, werden gefalzte Produkte 2 schuppenförmig ausgelegt in der Förderrichtung (Pfeil F) vorwärts bewegt.

Am vorderen Ende des Bandförderers 1 ist unterhalb einer Umlenkrolle 3 desselben eine Umlenkrolle 4 eines dem Bandförderer 1 in dessen Längsrichtung nachgeschalteten Bandförderers 5 angeordnet, auf welchen die den ersten Bandförderer 1 verlassenden Produkte 2 unter Beibehaltung der Schuppenformation fallen. Der untere Bandförderer 5 weist mit gegenseitigem Querabstand parallel zum oberen Bandförderer 1 angeordnete und mit der gleichen Geschwindigkeit wie dieser angetriebene Förderbänder auf. Im Fallbereich des Hinterabschnittes der Produkte 2 ist zwischen den Vorlauftrumen der Bandförderer 1, 5 ein Zählfühler 6 angeordnet, der mechanisch, elektronisch oder mit Hilfe eines Laserstrahles zählt und den vorbestimmten Impuls abgibt. Der Zählfühler kann auch an der Oberseite des Schuppenstromes angeordnet sein, wie dies strichliert bei 6' gezeigt ist. Beim Passieren der von den Bandförderern 1, 5 gebildeten Stufe löst sich der Endabschnitt jedes Produktes 2 vom oberen Bandförderer 1, wodurch der Schuppenstrom geöffnet wird. Dieses Offnen des Schuppenstromes beim Herabfallen jedes Produktes 2 ermöglicht das Trennen des Schuppenstromes.

Wie die Zeichnung zeigt, ist dem unteren Bandförderer 5 eine Mitnehmereinrichtung mit einem nicht gezeigten Antrieb zugeordnet, die beim dargestellten Beispiel durch ein sich parallel zum unteren Bandförderer 5 erstreckendes, umlaufendes endloses Mitnehmerglied 7 gebildet wird, dessen Vorlauftrum unterhalb des Vorlauftrums des unteren Bandförderers 5 liegt. Das endlose Mitnehmerglied 7 ist über seine Länge mit mehreren Mitnehmergabeln 8 od. dgl. versehen, die mit gegenseitigem Querabstand vom endlosen Mitnehmerglied abstehen, wobei das Mitnehmerglied 7 so angeordnet ist, daß die Mitnehmergabeln 8 od. dgl. zwischen den parallelen Förderbändern des unteren Bandförders 5 laufen. Das Mitnehmerglied 7 wird durch den Zählfühler 6 und eine diesem zugeordnete, nicht gezeigt Steuereinrichtung so gesteuert, daß sich jeweils ein Mitnehmer im Stillstand bzw. in Wartestellung im Bereich der von den Bandförderern gebildeten Stufe befindet. Der Antrieb des Mitnehmergliedes 7 erhält jeweils bei Erreichen einer vorbestimmten Produktzahl einen Vorlaufimpuls, der bewirkt, daß das Mitnehmerglied 7 während einer vorbestimmten Zeitspanne mit größerer Geschwindigkeit vorläuft als der untere Bandförderer 5.

Dadurch schieben die Mitnehmergabeln 8 od. dgl., die mit dem zuletzt gezählten Produkt in Eingriff kommen, die Produkte des Schuppenstromes 2' auf dem unteren Bandförderer in Förderrichtung zu einem Stapel zusammen.

Um ein sicheres Öffnen des Schuppenstromes und damit einen sicheren Trennvorgang zu gewährleisten, ist der Umlenkrolle 3 des oberen Bandförderers 1 eine Andrückeinrichtung 9 zugeordnet, die ein an den Produkten angreifendes, über zwei Umlenkrollen 10, 11 geführtes elastisches endloses Band 12 aufweist. Die vordere Umlenkrolle 10 dieses Bandes liegt mit Horizontalabstand vor der Umlenkrolle 3 des Bandförderers 1, und zwar so weit, daß das untere Trum des Andrückbandes 12 die Bandförderer-Umlenkrolle 3 im wesentlichen tangential berührt, wenn keine Produkte befördert werden. Unter der Wirkung des Schuppenstromes wird das untere Trum elastisch verformt und übt gemeinsam mit der vorderen Umlenkrolle 10 eine Reaktionskraft auf die Oberkanten der Produkte 2 aus bzw. wird ein deutlicher Knick des Schuppenstromes vor der Umlenkrolle 3 des oberen Bandförderers bewirkt, was ein sichers Aufspringen des Schuppenstromes im Bereich der Stufe zur Folge hat. Auf diese Weise wird ein einwandfreier Trennvorgang auch im Falle von sehr dünnen oder stark elektrostatisch aufgeladenen Produkten, welche dazu neigen, im Bereich der Zählstufe aneinander haften zu bleiben, bewirkt.

Alternativ oder zusätzlich zur Verformbarkeit des Andrückbandes 12 senkrecht zu seiner Laufrichtung kann die vordere Umlenkrolle 10 dieses Bandes gegen den Bereich der von den beiden Bandförderern gebildeten Stufe hin verstellbar und/oder federnd vorgespannt sein.

## Patentansprüche

Vorrichtung zum Trennen von in einem Schuppenstrom bewegten, im wesentlichen blattförmigen Produkten, mit einem den Schuppenstrom transportierenden Bandförderer, an dessen Ende ein in der gleichen Förderrichtung laufender weiterer Bandförderer anschließt, dessen Förderfläche unterhalb der Förderfläche des ersten Bandförderers liegt, und einem die abzutrennenden Produkte abtastenden Zählfühler, der im Bereich der von den beiden Bandförderern gebildeten Stufe angeordnet ist, wobei dem unteren Bandförderer eine in dessen Förderrichtung bewegbare Mitnehmereinrichtung zugeordnet ist, die aus einer Wartestellung im Bereich der von den beiden Bandförderern gebildeten Stufe mittels des Zählfühlers in Abhängigkeit von einer vorgegebenen Zahl abzutrennender Produkte im Sinne eines Vorlaufes der Mitnehmereinrichtung gegenüber dem unteren Bandförderer in Gang setzbar und mit der Hinterkante des zuletzt gezählten Produktes in Eingriff versetzbar ist, dadurch gekennzeichnet, daß der Umlenkrolle (3) des oberen Bandförderers (1) eine Andrückeinrichtung (9) für die über die Umlenkrolle (3) laufenden Produkte (2) zugeordnet ist, die ein über zwei Umlenkrollen (10, 11) geführtes, an den Produkten angreifendes endloses, vorzugsweise senkrecht zu seiner Laufrichtung elastisch verformbares Andrückband (12) aufweist, und daß die vordere Umlenkrolle (10) des Andrückbandes mit Horizontalabstand vor der Umlenkrolle (3) des Bandförderers (1), im wesentlichen auf gleicher Höhe wie diese Umlenkrolle liegt und gegen den Bereich der von den beiden Bandförderern (1, 5) gebildeten Stufe hin verstellbar und/oder federnd vorgespannt ist.

## Revendications

Dispositif pour la séparation de produits essentiellement en feuilles, déplacés en un flot de produits imbriqués, comportant une bande transporteuse transportant le flot de produits imbriqués, à l'extrémité de laquelle se raccorde une autre bande transporteuse en mouvement dans le même sens de transport, dont la surface de transport se trouve en dessous de la surface de transport de la première bande transporteuse, et un capteur de comptage analysant les produits à séparer, qui est installé dans la zone du gradin formé par les deux bandes transporteuses, un dispositif entraîneur, mobile dans le sens de transport de la bande transporteuse inférieure, étant associé à celle-ci, pouvant être mis en mouvement à partir d'une position d'attente située dans la zone du gradin formé par les deux bandes transporteuses, à l'intervention du capteur de comptage et en fonction d'un nombre prédéterminé de produits à séparer, dans le sens d'un avancement par rapport à la bande transporteuse inférieure et pouvant être amené en prise avec le bord postérieur du produit compté en dernier lieu, caractérisé en ce qu'au rouleau de renvoi (3) de la bande transporteuse inférieure (1) est associé un dispositif presseur (9) pour les produits (2) passant par-dessus le rouleau de renvoi (3), qui comporte une bande de pression (12) sans fin, élastiquement déformable de préférence perpendiculairement au sens de son défilement, passant sur deux rouleaux de renvoi (10, 11) et attaquant les produits, et le rouleau de renvoi antérieur (10) de la bande de pression est disposé à une certaine distance horizontale devant le rouleau de renvoi (3) de la bande transporteuse (1), essentiellement au même niveau que ce rouleau de renvoi, et peut être déplacé et/ou précontraint élastiquement en direction de la zone de l'étage formé par les deux bandes transporteuses (1, 5).

## Claims

Device for separating essentially leaf-shaped items advanced in a flow of overlapping items, comprising a belt conveyer transporting the flow of overlapping items and being adjoined at its end by a further belt conveyor moving in the same transport direction and having a transport surface located below the transport surface of the first belt conveyer, and a counting sensor for sensing the items to be separated and located in the region of the step formed by the two belt conveyors, catch means associated with the lower belt conveyer and movable in the direction of transport of the latter out of a rest position in the region of the step formed by the two belt conveyors when activated by means of the counting sensor dependent upon a predetermined number of items to be separated, the catch means being moveable in the sense of surpassing the lower belt conveyor and contacting the rear edge of the last item counted, characterized by means (9) associated with the return drum (3) of the upper conveyer (1) for exerting pressure on the items (2) moving on the return drum (3), said pressure means comprising an endless pressure belt (12) being elastically deformable preferably perpen-. dicular to its advance direction, being guided on two return drums (10, 11) and pressing on the items, the forward return drum (10) of the pressure belt being located at a horizontal distance upstream of the return drum (3) of the belt conveyer (1), essentially at the same height as said drum and being adjustable and/or resiliently pretensioned toward the region of the step formed by the two belt conveyors (1, 5).
